# EUROPÄISCHE PATENTANMELDUNG

(11) **EP 2 042 052 A1**
(43) Veröffentlichungstag der Anmeldung: **01.04.2009**
(21) Anmeldenummer: 07117131.8
(22) Anmeldetag: 25.09.2007
(51) Int. Cl.: A44C 17/00

(54) **Schmuckstein**

(71) Anmelder: RC Tritec AG, 9053 Teufen (CH)
(72) Erfinder: Zeller, Albert, 9053, Teufen (CH); Walfort, Bernhard, 9000, St. Gallen (CH)
(74) Vertreter: Hepp, Dieter

(57) **Zusammenfassung**

Beschrieben werden ein Schmuckstein aus einem nachleuchtenden Kristall oder einem nachleuchtenden Einkristall, seine Verwendung und ein Verfahren zu dessen Herstellung.

## Beschreibung

Die vorliegende Erfindung befasst sich mit Schmucksteinen.

Zu den Juweliermaterialien zählen neben den Edelmetallen wie beispielsweise Gold, Silber, Platin auch die Schmucksteine. Schmucksteine sind Minerale, welche von allen durch Lichtbrechung, Reflexionen und Farbphänomene wirken. Der Effekt dieser Schmucksteine ist damit von einfallendem Licht abhängig. Zur Verstärkung der Leuchtwirkung werden Schmucksteine in der Regel facettiert und poliert. Trotzdem lässt bei geringer Lichtstärke, z.B. in Räumen, die Licht-Wirkung und damit der Schmuck-Effekt nach. Aufgabe der Erfindung ist es einen Schmuckstein zu schaffen, der auch bei nachlassendem Umgebungslicht Licht-Effekte erzeugt.

Diese Aufgabe wird dadurch gelöst, dass ein Kristall mit nachleuchtenden Eigenschaften eingesetzt wird. Nachfolgend wird unter einem Kristall sowohl ein Einkristall mit homogenem Kristallgitter als auch ein Kristall aus mehreren Einkristallen (polykristalline Aggregate oder verzwillingte Kristalle) verstanden. Wird der Begriff Einkristall verwendet, so wird darunter explizit ein Kristall mit einem einheitlichen homogenen Kristallgitter verstanden. Der Kristall lässt sich in bekannter Weise schleifen und/oder polieren, um das Licht in bekannter Weise zu reflektieren und zu brechen.

Erfindungsgemässe Schmucksteine aus einem nachleuchtenden Kristall haben eine Masse von mindestens 0.0005 Kt (Karart), insbesondere grösser als 0.002 Kt, vorzugsweise grösser als 0.01 Kt, besonders bevorzugt grösser als 0.05 Kt. Besonders wirken Einkristalle von 0.5 bis 3 Kt. In einer weiteren Ausführungsform sind sie transparent oder transluzent. Die Oberflächen des Schmucksteins können teilweise oder als Ganzes poliert und/oder facettiert sein. Unter facettiert bzw. unter Facetten versteht man geschliffene Flächen an Schmucksteinen, zur Erzeugung von Reflexionen und Brechungseffekten. Reflexionen und Brechungseffekte kommen besonders zur Geltung, wenn der Schmuckstein aus einem Einkristall besteht, so dass nur die gewünschten, durch die Facetten hervorgerufenen Brechungen auftreten. Ausserdem kann der Kristall eingefärbt sein. Unter Einfärben soll hier sowohl ein Farbgebung durch eine bewusste Dotierung mit Fremdatomen als auch eine Einfärbung durch eine Beschichtung verstanden werden.

Nachleuchtende Werkstoffe sind an sich bekannt. Hierzu werden Kristalle mit einer geringen Beimischung eines Fremdstoffes, der die Gitterstruktur des Kristalls stört, verwendet. Meistens verwendet man Sulfide und/oder Oxide von Metallen der zweiten Gruppe sowie Zink und mischt geringe Mengen von Schwermetallsalzen bei, beispielsweise Zinksulfid mit Spuren von Schwermetallsalzen. Weitere etablierte nachleuchtende Stoffe sind die Strontiumaluminate dotiert mit Europium und Dysprosium. Diese Materialien müssen von einer Lichtquelle angeregt werden und leuchten dann in der Dunkelheit, je nach Zusammensetzung, über eine kürzere oder längere Zeit nach.

Diese Substanzen werden als Pigment-Pulver in Form von Kleinst-Teilchen einem Polymer beigemischt, sodass eine verstreichbare, giessbare oder spritzbare Masse entsteht.

Beispielhafte Materialien werden in den beiden US-Patentschriften US 5424006 und US 5686022, sowie der US-Anmeldung US 2007/0096058 von Nemoto & Co, Ltd. beschrieben.

Nachleuchtende Substanzen werden auch im Druckverfahren oder von Hand als Markierung (z.B. Fluchtwegmarkierung) aufgetragen. Bei Tageslicht weisen solche nachleuchtenden Markierungen keine Lichtbrechung oder Reflexion auf und können sogar einen ästhetischen Effekt beeinträchtigen.

Die Erfindung macht sich aber die aus der Herstellung nachleuchtender Beschichtungen bekannte Technologie zunutze, um einen nachleuchtenden Kristall entsprechender Grösse und/oder Bearbeitung künstlich als Schmuckstein herzustellen.

Dabei wird auch bekannte Technologie zur Herstellung von grossen Kristallen eingesetzt.

Schmucksteine aus einem nachleuchtenden Kristall bestehen beispielsweise aus einer Verbindung, welche ausgewählt ist aus der Gruppe bestehend aus:
a. mit Cu oder einer Kombination von Cu und Co dotiertem ZnS;
b. mit Bi dotiertem CaSrS,;
c. mit einer Kombination von Eu und Tm dotiertem CaS;
d. einer Verbindung der Formel M₂SiO₄ : M', M'', wobei M für ein Erdalkalimetall und M', M'' für ein Seltenerdmetall oder einer Kombinationen desselben steht;
e. einer Verbindung der Formel MAl₂Si₂O₈ : M', M'', wobei M für ein Erdalkalimetall und M', M" für ein Seltenerdmetall oder einer Kombinationen desselben steht;
f. einer Verbindung der Formel

   M₁₋ₓM'ₓAl_{2-y}M''_{y}O₄ : M'''

   , wobei
   M, M' für ein Alkali- oder Erdalkalimetall oder einer Kombination davon steht,
   M'' für B, Ga oder Si steht,
   M''' für ein Seltenerdmetall steht,
   x gleich 0-1 und
   y gleich 0-2 ist;
g. einer Verbindung der Formel

   M₁₋ₓM'ₓAl_{2-y}M''_{y}O₄ : M''', M''''

   , wobei
   M, M' für ein Alkali- oder Erdalkalimetall oder einer Kombination davon steht,
   M'' für B, Ga oder Si steht,
   M''' für ein Seltenerdmetall steht,
   M'''' für ein Seltenerdmetall steht,
   x gleich 0-1 und
   y gleich 0-2 ist;
h. einer Verbindung der Formel

   M₄₋ₓM'ₓAl_{14-y}M''_{y}O₂₅ : M'''

   , wobei
   M, M' für ein Alkali- oder Erdalkalimetall oder einer Kombination davon steht,
   M'' für B, Ga oder Si steht,
   M''' für ein Seltenerdmetall steht,
   x gleich 0-2 und
   y gleich 0-14 ist;
i. einer Verbindung der Formel

   M₄₋ₓM'ₓAl_{14-y}M'' _{y}O₂₅ : M''', M''''

   , wobei
   M, M' für ein Alkali- oder Erdalkalimetall oder einer Kombination davon steht,
   M" für B, Ga oder Si steht,
   M''' für ein Seltenerdmetall steht,
   M'''' für ein Seltenerdmetall steht,
   x gleich 0-2 und
   y gleich 0-14 ist.

Die Verwendung eines nachleuchtenden Kristalls als Schmuckstein eröffnet neue Möglichkeiten in der Schmuckindustrie. So kann beispielsweise ein geschliffener Schmuckstein bei Tageslicht durch seine lichtbrechenden Effekte wirken, während derselbe Schmuckstein nachts durch seine Leuchtkraft besticht.

Schmucksteine aus nachleuchtenden Kristallen können beispielsweise an Uhren, Fingerringen, Ohrringen, Armreifen, Broschen, Halsketten, Krawattennadeln, Manschettenknöpfen, Haarnadeln, Haarspangen, Piercings, und anderen Schmuckstücken verwendet werden. Auch eine Anwendung an Gebrauchsgegenständen, wie beispielsweise Brillen, Mobiltelefonen, Autoarmaturenbrett, Modeschuhen, usw. ist denkbar.

In einer Verwendungsform wird der nachleuchtende Schmuckstein einzeln gefasst, so dass seine Wirkung optimal zum Vorschein tritt. Unter einzelner Fassung versteht man Vorrichtungen, um Schmucksteine einzeln zu halten und sie mit Schmuckstücken zu verbinden. Alternativ können nachleuchtenden Schmucksteine aber auch in Gruppen gefasst werden.

Verschiedene Verfahren zur Züchtung von Kristallen sind bekannt, so können Kristalle beispielsweise aus Lösungen, aus Schmelzen oder durch Verdampfen, beispielsweise durch CVD (Chemical Vapor Deposition, chemische Gasphasenabscheidung) oder PVD (Physical Vapor Deposition, Physikalische Gasphasenabscheidung), gezüchtet werden. Insbesondere die Verfahren der Züchtung aus der Schmelze werden zur Herstellung von künstlichen Schmucksteinen verwendet, beispielsweise das Verneuil-Verfahren, auch Flammenschmelzverfahren genannt, oder das Czochralski-Verfahren oder eine Modifikation davon, das Stepanov-Verfahren. Bei diesen Kristallisationsverfahren startet das Wachstum des Kristalls jeweils an einem in die Schmelze eingebrachten Kristallisationskeim. Entsprechend der Wachstumsgeschwindigkeit des wachsenden Kristalls wird dieser aus der Schmelze gezogen, so dass das Kristallwachstum immer unter den gleichen Bedingungen stattfindet. So lassen sich z.B. aus nachleuchtenden Kleinstkristallen oder Pigment-Pulver grosse Kristalle züchten. Weiter zu erwähnen ist das Hydrothermalverfahren, wo in einem Autoklav unter hohem Druck und Temperatur im unteren Teil des Autoklaven sich das Ausgangsmaterial in einer alkalischen Lösung auflöst und der Kristall an einem Kristallisationskeim im oberen Teil des Autoklaven wächst.

Alle Verfahren haben gemeinsam, dass auf eine äusserst genaue Einhaltung der Temperatur geachtet werden muss, diese ist typischerweise besser als 0.1°K bei Temperaturen von bis zu 2000°C und ist teilweise über Wochen einzuhalten. Weiter müssen die Gas- oder Vakuumumgebung penibel genau kontrolliert, sowie für reibungslose, konstante erschütterungsfreie Bewegungen gesorgt werden. Moderne Kristallzüchtungsanlagen sind prozess- und computergesteuert und garantieren, dass die Temperaturen präzise und die Ziehraten in jedem Moment und von Woche zu Woche zeit- und raumgerecht eingehalten werden, um während des gesamten Kristallwachstums-Zyklus konstante und wiederholbare Resultate zu erbringen.

Im Wesentlichen beinhaltet das Verfahren zur Züchtung eines Kristalls die folgenden Schritte:
a. Aufschmelzen oder verdampfen einer kristallbildenden Zusammensetzung mit Nachleuchteigenschaften, insbesondere von Klein- und Kleinstkristallen;
b. Herstellen der Kristallisationsbedingungen;
c. Auskristallisieren oder Kondensieren zu einem Kristall;
d. Entnahme des Kristalls.

Dabei können als Ausgangsmaterial z.B. Klein- und Kleinstkristalle, beispielsweise die beschriebenen Materialien der Patentschriften US 5424006, US 5686022 oder der Anmeldung US 2007/0096058 verwendet werden. Die Längenausdehnung dieser Klein- und Kleinstkristalle beträgt dabei beispielsweise 1-100 µm.

Anhand von Figuren, welche lediglich Ausführungsbeispiele darstellen, wird die Erfindung im Folgenden näher erläutert. Es zeigen
- Fig. 1: einen rohen leuchtenden Kristall;
- Fig. 2: einen leuchtenden Kristall als Schmuckstein geschliffen;
- Fig. 3: einen leuchtenden Kristall als Schmuckstein in einem anderen Schliff;
- Fig. 4: eine Uhr mit leuchtenden Schmucksteinen;
- Fig. 5: einen Ring mit einem leuchtenden Schmuckstein;
- Fig. 6: eine schematische Darstellung des Verneuil-Verfahrens; und
- Fig. 7: eine schematische Darstellung des Czochralski-Verfahrens.

**Figur 1** zeigt einen rohen ungeschliffenen leuchtenden Kristall 2. Der Kristall 2 zeigt an seinen Bruchflächen 4 die Ebenen der Kristallgitterstruktur. Insbesondere in der Dunkelheit ist seine Leuchtkraft zu erkennen, die Leuchtstrahlen 3 sind schematisch mit Strichen dargestellt.

In **Figur 2** ist ein Schmuckstein 1 in Form eines in Baguette-Form geschliffenen leuchtenden Kristalls gezeigt. Die Oberfläche 5 des Schmucksteins 1 ist mit Facetten 6 versehen. Der Schmuckstein 1 verfügt über eine Leuchtkraft in der Dunkelheit, dargestellt durch Leuchtstrahlen 3.

Dargestellt in **Figur 3** ist ein Schmuckstein 1' aus einem leuchtenden Kristall. Dieser Schmuckstein ist in Brillant-Form geschliffen. Aufgrund seiner Facetten 6' und seiner transparenten Eigenschaften ergibt sich bei Tageslicht ein intensives Farbspiel hervorgerufen durch Brechung des Lichtes an den internen und externen Facetten 6'. Auch dieser Schmuckstein 1' leuchtet in der Dunkelheit.

**Figur 4** zeigt eine Uhr 10, welche mit Schmucksteinen 11 und 14 aus leuchtenden Kristallen besetzt ist. Beispielsweise werden die 3-, 6-, 9- und 12-Uhr Positionen des Stundenzeigers 13 mit leuchtenden Schmucksteinen 11 dargestellt. Die Schmucksteine 11 sind dabei in Brillant-Form geschliffen, einzeln gefasst und aussen auf dem Gehäuse der Uhr angebracht. Alternativ können diese jedoch auch auf dem Ziffernblatt 12 montiert werden. Der Stundenzeiger 13 ist ebenfalls mit einem Schmuckstein 14 aus einem leuchtenden Kristall bestückt. Dieser Schmuckstein 14 ist jedoch in Baguette-Form geschliffen. In der Dunkelheit sind deutlich der Stundenzeiger 13 sowie die Positionen 3-, 6-, 9-und 12-Uhr durch ihre leuchtenden Schmucksteine zu erkennen. Es versteht sich von selbst, dass beliebige Kombinationen von Schliff-Formen, Anzahl, Position und Farbe der leuchtenden Schmucksteine, sowie eine Kombination von leuchtenden und anderen Schmucksteinen möglich ist.

In **Figur 5** wird die Verwendung eines Schmucksteins 21 aus einem leuchtenden Kristall in einem Ring 20 gezeigt. Wiederum ist der Schmuckstein 21 in Brillant-Form geschliffen. Andere Schliffe sind jedoch denkbar. Der Schmuckstein 21 ist einzeln gefasst, die Fassung ist jedoch nicht dargestellt. Durch die vielen Facetten 22 und die dadurch hervorgerufenen Brechungseffekte ergibt sich bei Tageslicht ein imposantes Farbspiel. In der Dunkelheit leuchtet der Schmuckstein 21 hell. Es können auch mehrere Schmucksteine einzeln oder in Gruppen gefasst auf einem Ring angeordnet werden. Ebenso ist eine Kombination aus verschiedenen Farben und/oder mit leuchtenden und anderen Schmucksteinen möglich.

In **Figur 6** ist schematisch eine Vorrichtung 30 zur Züchtung eines leuchtenden Kristalls 31 nach dem Verneuil-Verfahren dargestellt. In einer Vorrats- und Dosiereinrichtung 32 ist das pulverförmige Ausgangsmaterial 37, insbesondere die feinpulverige Kristallsubstanz, insbesondere SrAl₂O₄ : Eu, Dy oder Sr₄Al₁₄O₂₅ : Eu, Dy, gefasst und wird mit Sauerstoff versetzt. Der Sauerstoff wird dabei über das Sauerstoffventil 33 in die Vorrats- und Dosiereinrichtung 32 eingeleitet. Ein mechanischer Hammer 34 klopft regelmässig auf den Deckel der Vorrats- und Dosiereinrichtung 32, so dass über einen Trichter die feinpulverige Kristallsubstanz in das Brennerrohr 35 rieselt. In das Brennerrohr wird über ein Wasserstoffventil 36 Wasserstoff zugeführt, welcher mithilfe des Sauerstoffs verbrannt wird. Durch die so entstehende Hitze von beispielsweise 1600-2400°C schmilzt die feinpulverige Kristallsubstanz, welche nach unten aus dem Brenner "regnet". Die nach unten gerichtete Flamme des Brenners erhitzt die Kuppe des wachsenden Kristalls 31, welcher sich im Schamotte-Muffelofen 38 befindet. Dabei wird ein dünner Schmelzfilm auf dem Kristall 31 erzeugt, der sich mit dem "Schmelzregen" aus dem Brenner verbindet. An der Unterseite des Schmelzfilms erfolgt die Kristallisation. Der Kristall 31 wächst so Tropfen um Tropfen. Damit der Schmelzfilm und damit die Kristallisation immer die gleiche Temperatur, beispielsweise 1600-2400°C aufweist, sitzt der Kristall auf einer Absenkvorrichtung 39, welche entsprechend der Wachstumsgeschwindigkeit nach unten fährt. Zum Starten des Kristallwachstums wird ein Kristallkeim benötigt, welcher als Basis für das Wachstum dient. Alternative Verbindungen und Temperaturen sind denkbar.

Anhand von **Figur 7** wird eine schematische Vorrichtung 40 zur Züchtung von Kristallen 41 nach dem Czochralsky-Verfahren beschreiben. In einem Tiegel 42 befindet sich das Ausgangsmaterial, beispielsweise SrAl₂O₄ : Eu, Dy oder Sr₄Al₁₄O₂₅ : Eu, Dy, in Schmelze 43. Der Tiegel 42 und die Schmelze 43 werden mithilfe von Heizelementen 44 auf einer konstanten Temperatur von beispielsweise 1600-2400°C gehalten. Von oben wird ein an einem langsam rotierenden gekühlten Metallstab 45 befestigter, orientierter Kristallkeim in die Schmelze 43 getaucht und dann langsam wieder nach oben gezogen. Hierbei ist zu beachten, dass der Kontakt zur Schmelze 43 nicht abreisst. Die Schmelze erstarrt an der Grenzfläche zum Kristallkeim bzw. zum Kristall 41, und kristallisiert aus. Durch Variation von Ziehgeschwindigkeit und Temperatur wächst der Kristall 41. Der Metallstab 45 wird entsprechend der Wachstumsgeschwindigkeit des Kristalls 41 nach oben gezogen. Für ein kontrolliertes Wachstum muss die Umgebungstemperatur konstant bei beispielsweise 1000-2000°C gehalten werden. Es sind auch andere Verbindungen und Temperaturen möglich.

## Patentansprüche

1. Schmuckstein (1, 1', 11, 21) bestehend aus einem nachleuchtenden Kristall (2).

2. Schmuckstein (1, 1', 11, 21) bestehend aus einem nachleuchtenden Einkristall (2).

3. Schmuckstein (1, 1', 11, 21) nach Patentanspruch 1, **dadurch gekennzeichnet, dass** die Masse des Schmucksteins (1, 1', 11, 21) mindestens 0.0005 Kt, insbesondere grösser als 0.002 Kt, vorzugsweise grösser als 0.01 Kt, besonders bevorzugt grösser als 0.05 bis 0.5 Kt, ist.

4. Schmuckstein (1, 1', 11, 21) nach einem der Patentansprüche 1 bis 3, **dadurch gekennzeichnet, dass** der Schmuckstein (1, 1', 11, 21) transparent ist.

5. Schmuckstein (1, 1', 11, 21) nach einem der Patentansprüche 1 bis 3, **dadurch gekennzeichnet, dass** der Schmuckstein (1, 1', 11, 21) transluzent ist.

6. Schmuckstein (1, 1', 11, 21) nach einem der vorhergehenden Patentansprüche, **dadurch gekennzeichnet, dass** die Oberfläche (5) des Schmucksteins (1, 1', 11, 21) mindestens teilweise poliert ist.

7. Schmuckstein (1, 1', 11, 21) nach einem der vorhergehenden Patentansprüche, **dadurch gekennzeichnet, dass** die Oberfläche (5) des Schmucksteins (1, 1', 11, 21) mindestens teilweise facettiert ist.

8. Schmuckstein (1, 1', 11, 21) nach einem der vorhergehenden Patentansprüche, **dadurch gekennzeichnet, dass** der Schmuckstein (1, 1', 11, 21) eingefärbt ist.

9. Schmuckstein (1, 1', 11, 21) nach einem der vorhergehenden Patentansprüche, **dadurch gekennzeichnet, dass** der Schmuckstein (1, 1', 11, 21) aus einer der Verbindungen besteht, welche ausgewählt ist aus der Gruppe bestehend aus:
a. mit Cu oder einer Kombination von Cu und Co dotiertem ZnS;
b. mit Bi dotiertem CaSrS,;
c. mit einer Kombination von Eu und Tm dotiertem CaS;
d. einer Verbindung der Formel M₂SiO₄ : M', M'', wobei M für ein Erdalkalimetall und M', M" für ein Seltenerdmetall oder einer Kombinationen desselben steht;
e. einer Verbindung der Formel MAl₂Si₂O₈ : M', M'', wobei M für ein Erdalkalimetall und M', M" für ein Seltenerdmetall oder einer Kombinationen desselben steht;
f. einer Verbindung der Formel
M₁₋ₓM'ₓAl_{2-y}M''_{y}O₄ : M'''
, wobei
M, M' für ein Alkali- oder Erdalkalimetall oder einer Kombination davon steht,
M" für B, Ga oder Si steht,
M''' für ein Seltenerdmetall steht,
x gleich 0-1 und
y gleich 0-2 ist;
g. einer Verbindung der Formel
M₁₋ₓM'ₓAl_{2-y}M"_{y}O₄ : M''', M''''
, wobei
M, M' für ein Alkali- oder Erdalkalimetall oder einer Kombination davon steht,
M'' für B, Ga oder Si steht,
M''' für ein Seltenerdmetall steht,
M'''' für ein Seltenerdmetall steht,
x gleich 0-1 und
y gleich 0-2 ist;
h. einer Verbindung der Formel
M₄₋ₓM'ₓAl_{14-y}M''_{y}O₂₅ : M'''
, wobei
M, M' für ein Alkali- oder Erdalkalimetall oder einer Kombination davon steht,
M'' für B, Ga oder Si steht,
M''' für ein Seltenerdmetall steht,
x gleich 0-2 und
y gleich 0-14 ist;
i. einer Verbindung der Formel
M₄₋ₓM'ₓAl_{14-y}M''_{y}O₂₅ : M''', M''''
, wobei
M, M' für ein Alkali- oder Erdalkalimetall oder einer Kombination davon steht,
M" für B, Ga oder Si steht,
M''' für ein Seltenerdmetall steht,
M'''' für ein Seltenerdmetall steht,
x gleich 0-2 und
y gleich 0-14 ist.

10. Verwendung eines nachleuchtenden Kristalls (2) als Schmuckstein (1, 1', 11, 21).

11. Verwendung eines nachleuchtenden Kristalls (2) nach einem der Patentansprüche 1 bis 10, **dadurch gekennzeichnet, dass** der Kristall (2) einzeln gefasst ist.

12. Verfahren zum Herstellen eines leuchtenden Kristalls (2) nach einem der vorhergehenden Patentansprüche 1 bis 9 welches folgende Verfahrensschritte umfasst:
a. Aufschmelzen einer kristallbildenden Zusammensetzung mit Nachleuchteigenschaften, insbesondere Aufschmelzen von Klein- und Kleinstkristallen;
b. Herstellen der Kristallisationsbedingungen;
c. Auskristallisieren zu einem Kristall (2);
d. Entnahme des Kristalls (2).

13. Verfahren zum Herstellen eines leuchtenden Kristalls (2) nach einem der vorhergehenden Patentansprüche 1 bis 9 welches folgende Verfahrensschritte umfasst:
e. Verdampfen einer kristallbildenden Zusammensetzung mit Nachleuchteigenschaften, insbesondere Verdampfen von Klein- und Kleinstkristallen;
f. Herstellen der Kristallisationsbedingungen;
g. Auskristallisieren zu einem Kristall (2);
h. Entnahme des Kristalls (2).

14. Verfahren zur Herstellung eines leuchtenden Kristalls (2) nach Patentanspruch 12 mittels des Verneuil-Verfahrens.

15. Verfahren zur Herstellung eines leuchtenden Kristalls (2) nach Patentanspruch 12 mittels des Czochralski-Verfahrens.

16. Verfahren zur Herstellung eines leuchtenden Kristalls (2) nach einem der vorhergehenden Patentansprüche 12 bis 15, **dadurch gekennzeichnet, dass** Klein- und Kleinstkristalle mit einer Längsausdehnung zwischen 1-100 µm aufgeschmolzen werden.

17. Schmuckstück zum Tragen am Körper und/oder der Bekleidung einer Person mit wenigstens einem Schmuckstein, und einer Befestigungsanordnung, insbesondere einer Fassung für diesen, **dadurch gekennzeichnet, dass** der Schmuckstein ein nachleuchtender Kristall nach einem oder mehreren der Ansprüche 1 bis 11 ist.

18. Schmuckstück nach Anspruch 17, **dadurch gekennzeichnet, dass** es ausgewählte ist aus der Gruppe enthaltend Uhren, Ringe, Halsbänder, Ohrringe, Broschen, Armbänder, Fussbänder, Ketten, Haarschmuck, Körper-Schmuck, insbesondere Piercing-Schmuck, Schmuck-Brillen, Gürtel, Taschen, Krawattennadeln, Manschettenknöpfe, Schlüssel-Anhänger, Schuhe, Mobiltelefone.
